# EUROPÄISCHE PATENTSCHRIFT

(11) **EP 2 981 154 B1**
(45) Veröffentlichungstag und Bekanntmachung des Hinweises auf die Patenterteilung: **11.10.2017**
(21) Anmeldenummer: 15176002.2
(22) Anmeldetag: 09.07.2015
(51) Int. Cl.: H05B 6/06

(54) **VERFAHREN UND VORRICHTUNG ZUR ERKENNUNG DER POSITION EINES TOPFES AN EINEM INDUKTIONSKOCHFELD**
METHOD AND DEVICE FOR RECOGNIZING THE POSITION OF A POT ON AN INDUCTION HOB
PROCÉDÉ ET DISPOSITIF DE DÉTECTION DE LA POSITION D'UNE CASSEROLE SUR UNE ZONE DE CUISSON PAR INDUCTION

(30) Priorität: 28.07.2014 DE 102014214795
(43) Veröffentlichungstag der Anmeldung: 03.02.2016
(73) Patentinhaber: E.G.O. Elektro-Gerätebau GmbH, 75038 Oberderdingen (DE)
(72) Erfinder: Gremm, Oliver, 75059 Zaisenhausen (DE)
(74) Vertreter: Patentanwälte Ruff, Wilhelm, Beier, Dauster & Partner mbB

(56) Entgegenhaltungen:
- EP-A1- 2 276 322
- EP-A1- 2 312 908
- GB-A- 2 055 030
- JP-A- S5 622 080
- JP-A- H07 254 484
- JP-A- 2012 146 423

## Beschreibung

### Anwendungsgebiet und Stand der Technik

Die Erfindung betrifft ein Verfahren sowie eine entsprechend ausgebildete Vorrichtung bzw. ein solches Induktionskochfeld zur Erkennung der Position eines Topfes auf einem Induktionskochfeld oder an einer Kochstelle des Induktionskochfeldes.
Aus der DE 102004016631 A1 ist eine Anordnung bekannt, mit der das Aufsetzen eines Topfes sowie dessen Position an einer Heizeinrichtung bzw. Kochstelle eines Kochfelds erkannt werden kann. Hier sind mehrere kapazitiv wirkende Sensoren vorgesehen im Außenbereich einer Kochstelle bzw. einer der Kochstelle zugeordneten Heizeinrichtung, insbesondere einem Strahlungsheizkörper.

Aus der EP 2 312 908 A1 ist ein Induktionskochfeld mit Induktionsspulen bekannt, die Kochstellen bilden. Zusätzlich zu den Induktionsspulen sind Sensorspulen vorhanden, die ein auf eine Kochfeld platte aufgestelltes Kochgeschirrelement detektieren sollen. Dabei detektieren Messströme in den Sensoren die Induktivität und/oder einen Verlustwinkel eines aus den Sensoren und dem Kochgeschirrelement gebildeten Gesamtsystems, um daraus auf die Anwesenheit des Kochgeschirrelements zu schließen.

Aus der GB 2 055 030 A und der JP S56 22080 A sind Induktionskochfelder bekannt, bei denen unterhalb einer Ebene der Induktionsheizspule vier verteilte Magnetsensorspulen vorgesehen sind. Diese sind radial außerhalb der Induktionsheizspule angeordnet. Über ein zeitveränderliches Magnetfeld und einen angeschlossenen Schaltkreis wird ein Signal erzeugt, wenn ein magnetischer Kochtopf dezentrisch auf die Induktionsheizspule aufgesetzt wird. Überschreitet das dezentrische Aufsetzen bzw. das infolgedessen erzeugte Signal einen bestimmten Grenzwert, so wird ein Warnhinweis an eine Bedienperson ausgegeben.

Aus der JP H07 254484 A ist ein Induktionskocher bekannt mit einer Induktionsheizspule und außerhalb von deren Außenrand angeordneten Detektionsspulen. Mit diesen kann das Aufsetzen eines Kochgefäßes erkannt werden. Nähere Details zur Funktionsweise sind darin nicht angegeben.

Aus der JP 2012 146423 A ist ein weiteres Induktionskochfeld bekannt mit Detektionsspulen, die sowohl innerhalb der Fläche einer Induktionsheizspule als auch nach außen versetzt außerhalb davon angeordnet sein können. Auch diese dienen dazu, ein auf eine Kochstelle oberhalb der Induktionsheizspule aufgesetztes Kochgeschirrelement detektieren zu können.

### Aufgabe und Lösung

Der Erfindung liegt die Aufgabe zugrunde, ein eingangs genanntes Verfahren sowie eine zu dessen Durchführung ausgebildete Vorrichtung bzw. ein Induktionskochfeld zu schaffen, mit denen Probleme des Stands der Technik beseitigt werden können und es insbesondere möglich ist, sowohl das Aufsetzen eines Topfes auf eine Kochstelle als auch dessen korrekte Position sicher erkennen und einer Bedienperson gegebenenfalls anzeigen zu können.

Gelöst wird diese Aufgabe durch ein Verfahren mit den Merkmalen des Anspruchs 1 sowie eine Vorrichtung mit den Merkmalen des Anspruchs 7 bzw. durch ein erfindungsgemäßes Induktionskochfeld mit einer solchen Vorrichtung. Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren oder nur für die Vorrichtung bzw. das Induktionskochfeld beschrieben und erläutert.

Es ist vorgesehen, dass ein Topf über oder im Bereich einer Induktionsspule einer Kochstelle des Induktionskochfelds angeordnet ist oder angeordnet wird. Außen benachbart zur Induktionsspule sind mindestens drei Erkennungsspulen angeordnet bzw. im Randbereich der Kochstelle vorgesehen. Dabei können es beispielsweise drei oder vier Erkennungsspulen sein, die dann vorteilhaft in etwa gleich verteilt sind oder deutlichen Abstand zueinander aufweisen. Die Erkennungsspulen sind vorteilhaft relativ nahe an der Induktionsspule vorgesehen bzw. an einer äußeren Umrandung der Induktionsspule. Sie können auch so angeordnet sein, dass ein die Kochstelle optisch markierender Rand bzw. eine entsprechende Umrandung über die Fläche der Erkennungsspule verläuft. Ein auf die Kochstelle korrekt aufgesetzter Topf einer korrekten bzw. vorgesehenen Größe sollte die mindestens eine Erkennungsspule zumindest etwas überdecken, vorteilhaft aber nicht vollständig. Erfindungsgemäß sind mindestens drei Erkennungsspulen pro Induktionsspule bzw. pro Kochstelle vorgesehen. Jede der Erkennungsspulen erzeugt, quasi als eine Art Sender, ein eigenes Feld, das von dem Topf abhängig von seiner Position an der Kochstelle bzw. über der Induktionsspule beeinflusst und bedämpft wird. Aus der Bedämpfung aller Erkennungsspulen, die dieser Kochstelle bzw. Induktionsspule zugeordnet sind, bzw. einem Vergleich der Bedämpfung untereinander kann die Entfernung zum Topf und damit die Position des Topfes an der Kochstelle bestimmt bzw. berechnet werden. Hier arbeiten die Erkennungsspulen quasi als eine Art Empfänger. Somit arbeiten die Erkennungsspulen bei dieser Alternative eigenständig und unabhängig bzw. losgelöst von der Induktionsspule. Dies weist einerseits den Vorteil auf, dass der Betrieb der Induktionsspule bzw. der Heizbetrieb für den Topf nicht unterbrochen werden muss, auch noch nicht einmal für eine kurze Zeit. Des Weiteren können die Erkennungsspulen so im Erkennungsbetrieb arbeiten bzw. mit einer Frequenz, die für die Topferkennung optimiert ist und möglicherweise bzw. vorteilhaft von der für den Heizbetrieb optimalen Frequenz der Induktionsspule abweicht.

In weiterer Ausgestaltung der Erfindung sind mehrere Erkennungsspulen an einer Induktionsspule bzw. Kochstelle vorhanden und gleichmäßig verteilt. Ihre Abstände zueinander können beispielsweise um maximal 200% variieren, vorzugsweise um maximal 25% bis 100%.

In vorteilhafter Ausgestaltung der Erfindung können mehrere Induktionsspulen vorgesehen sein bzw. an einem Induktionskochfeld vorhanden sein. Es können beispielsweise pro Induktionskochfeld entweder vier oder sechs Induktionsspulen sein, die nach Art normaler Kochstellen verteilt sind, wobei jeweils eine Induktionsspule eine Kochstelle bildet. Alternativ können weitaus mehr Induktionsspulen vorgesehen sein, beispielsweise gemäß der EP 1463383 A1. Hier ist eine Vielzahl von Induktionsspulen vorgesehen, wobei jeweils mehrere Induktionsspulen, die gerade von einem Topf in entsprechendem Ausmaß überdeckt werden, zusammengeschaltet als eine Kochstelle arbeiten bzw. das induktive Heizen dieses Topfs übernehmen.

Allgemein können die Erkennungsspulen jeweils in Zwischenräumen zwischen den Induktionsspulen vorgesehen sein, so dass insgesamt drei oder vier Erkennungsspulen am Rand einer Induktionsspule vorgesehen sind. Dabei ist jede Erkennungsspule quasi in Randnähe von zwei oder drei Induktionsspulen vorgesehen.

Ein Mittelpunkt der Erkennungsspulen kann in einem Zwischenraum zwischen Induktionsspulen bzw. zwischen den Induktionsspulen liegen. Durch ihre eigene Größenausdehnung ist es möglich, dass die Erkennungsspulen selbst flächenmäßig mit den Induktionsspulen überlappen. Vorteilhaft sind dann die Erkennungsspulen in einer Fläche bzw. einer Ebene oberhalb der Induktionsspulen angeordnet.

Allgemein ist es möglich, dass die Erkennungsspulen in bestimmten zeitlichen Abständen, beispielsweise alle 2 Sekunden bis 10 Sekunden oder sogar 20 Sekunden, kurz in den Erkennungsbetrieb gehen und überprüfen, wie die Position des Topfes an der Kochstelle ist. Ob eine Veränderung stattgefunden hat. Als vorteilhaft wird hier ein Bereich zwischen 2 Sekunden und 5 Sekunden angesehen. Erfindungsgemäß betragt im Heizbetrieb eine Frequenz für die Signale des Senders das Mehrfache der Arbeitsfrequenz der Induktionsspule. Besonders vorteilhaft ist es das 5fache bis 15fache. Arbeitet die Induktionsspule beispielsweise mit einer Frequenz von 17 kHz und größer, bis beispielsweise 50 kHz oder sogar 80 kHz, so arbeitet der Sender mit einer Frequenz von etwa 80 kHz bis 1 MHz oder sogar noch etwas höher. So kann auch sichergestellt werden, dass keine Störungen auftreten. Als besonders vorteilhaft werden jedoch Frequenzen im Bereich von 150 kHz bzw. 200 kHz bis hoch zu 300 kHz oder 400 kHz angesehen.

Sind beispielsweise drei Erkennungsspulen einer Induktionsspule zugeordnet, und weisen dabei gleichen Abstand zur Induktionsspule bzw. deren äußerster Windung auf, beispielsweise 1 cm bis 5cm, so verringert ein über der Induktionsspule auf die Kochstelle aufgesetzter Topf die Feldstärke an den Erkennungsspulen symmetrisch bzw. gleichartig und gleich stark. Wird dagegen ein Topf nicht zentrisch aufgesetzt oder entsprechend verschoben, so verringert sich die Feldstärke an den Erkennungsspulen unsymmetrisch bzw. ungleichmäßig. Anhand dieser Unsymmetrie kann die Position bzw. die Verschiebung des Topfes von der zentrischen Position erkannt werden.

Nach dem Erkennen eines unzentrisch bzw. nicht korrekt aufgesetzten Topfes können unterschiedliche Aktionen folgen. So kann eine Bedienperson einfach darauf aufmerksam gemacht werden durch ein optisches und/oder akustisches Signal. Alternativ kann der Heizbetrieb beeinflusst werden an der Induktionsspule, beispielsweise die Leistung etwas gesenkt werden. In nochmals weiteren Alternativen können bei einem vorbeschriebenen Prinzip vieler Induktionsspulen pro Kochstelle eine offensichtlich nicht vom Topf voll oder genügend überdeckte Induktionsspule ausgeschaltet werden und eine andere, die bislang noch nicht im Betrieb ist, aber ausreichend überdeckt wird, eingeschaltet werden für den Heizbetrieb.

Die Erkennungsspulen sind vorteilhaft unterhalb der Kochfeldplatte angeordnet. Sie können entweder auf demselben flächigen Träger angeordnet sein wie die Induktionsspule. Alternativ können sie an den Induktionsspulen befestigt sein oder auf deren Oberseite.

Die Erkennungsspulen können einen relativ geringen Durchmesser aufweisen, beispielsweise 1 cm bis 3cm oder maximal 5cm. Sie sind vorteilhaft rund oder zumindest annähernd rund gewickelt und weisen mehrere Windungen auf, wobei sie flach bzw. parallel zur Induktionsspule und zu einer Kochfeldplatte angeordnet sind. Sie können Windungen in einer oder zwei Ebenen aufweisen.

### Kurzbeschreibung der Zeichnungen

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind. Dabei zeigen:
- Fig. 1: eine prinzipielle Schrägansicht einer Induktionsspule als Sender mit drei benachbarten Erkennungsspulen als Empfänger ohne Topf, wobei eine solche Anordnung nicht Teil der beanspruchten Erfindung ist,
- Fig. 2: eine Darstellung entsprechend Fig. 1 mit nicht-zentrisch zur Induktionsspule aufgesetztem Topf,
- Fig. 3: eine Draufsicht auf die Anordnung aus Fig. 2,
- Fig. 4: ein Induktionskochfeld von oben mit vier Induktionsspulen und mehreren direkt benachbarten Erkennungsspulen,
- Fig. 5: eine Draufsicht auf eine alternative Ausgestaltung ähnlich der Anordnung aus Fig. 3 ohne Topf, wobei die Erkennungsspulen Sender und Empfänger sind und
- Fig. 6: die Anordnung mit der Funktionsweise aus Fig. 5 mit einem entsprechend Fig. 3 versetzt aufgesetzten Topf.

### Detaillierte Beschreibung der Ausführungsbeispiele

In Fig. 1 ist schematisch dargestellt eine rechteckige Induktionsspule 11 auf einem Trägerblech 13 für eine Kochstelle 12 als erfindungsgemäße Vorrichtung. Benachbart zur Induktionsspule 11 sind auf dem Trägerblech 13 drei Erkennungsspulen 15a, 15b und 15c angeordnet, wobei diese Anordnung in der Draufsicht der Fig. 3 auch noch gut zu ersehen ist. Der Abstand der Erkennungsspulen 15a bis 15c zur Induktionsspule 11 bzw. zu deren Rand kann zwischen 1 cm und 5cm liegen, im hier dargestellten Beispiel zwischen 3cm und 5cm. Dieser Abstand bzw. die Distanz bilden einen jeweils dargestellten Luftspalt 17a, 17b bzw. 17c, der jeweils in etwa gleich groß ist.

Aus der Fig. 1 ist anhand der Breite der Pfeile zu ersehen, wie beim Betrieb der Induktionsspule 11 als Sender und der Erkennungsspulen 15a bis 15c als Empfänger aufgrund des jeweils gleichen Abstands bzw. gleich breiten Luftspalts 17 die Feldstärke an allen Erkennungsspulen 15a bis 15c in etwa gleich ist. Dabei ist zu beachten, dass die Feldstärke nicht an allen drei Erkennungsspulen als Empfänger gleich sein muss. Sie muss aber bekannt sein, entweder durch programmierte Vorgabe oder durch Erfassen nach Art einer Kalibrierung im Betrieb bei nicht aufgesetztem Topf. In Fig. 2 ist nun dargestellt, wie ein Topf 19 nicht-zentrisch auf die Induktionsspule 11 aufgesetzt ist, die Fig. 3 zeigt dies in der Draufsicht. Der Topf 19 ragt mit seinem Außenrand bis an die Erkennungsspule 15c. Den größten Abstand weist er zur Erkennungsspule 15a auf. Der Abstand zur Erkennungsspule 15b liegt in etwa dazwischen. Anhand der Pfeile ist wiederum zu erkennen, was auch leicht vorstellbar ist, dass die Feldstärke an der Erkennungsspule 15c am größten ist, weil dort das Feld mittels des metallischen Topfs und seiner guten Leiteigenschaften von der Induktionsspule 11 als Sender direkt an bzw. über die Erkennungsspule 15c geleitet wird. Zur Erkennungsspule 15c ist gar kein Pfeil dargestellt ist, da dort das Feld direkt vom Topf 19 oben nach unten zur Erkennungsspule 15c geht.

Die Feldstärke an der Erkennungsspule an der Erkennungsspule 15b ist eben mittelstark, weil deren Entfernung zum Topf 19 zwar deutlich größer ist als bei der Erkennungsspule 15c, jedoch immer noch geringer als bei der Erkennungsspule 15a. Aus der Veränderung der Feldstärke an den Erkennungsspulen 15 der Fig. 2 und 3 im Vergleich zur Fig. 1 kann nicht nur ein nichtzentrisches Aufsetzen des Topfes 19 auf einer Kochstelle 12 erkannt werden, sondern es kann auch erkannt werden, in welche Richtung bzw. zu welcher Erkennungsspule 15 hin der Topf 19 verschoben ist.

In der Fig. 4 ist ein gesamtes Induktionskochfeld 21 in Draufsicht dargestellt, allerdings mit quasi durchsichtiger Kochfeldplatte. Auf dem großen rechteckigen Trägerblech 13 sind vier Induktionsspulen 11a, 11b, 11c und 11d angeordnet. Diese Induktionsspulen 11 sind sämtlich identisch ausgebildet, was jedoch nicht so sein muss. Sie bilden Kochstellen 12a, 12b, 12c und 12d.

Des Weiteren sind sieben Erkennungsspulen 15a bis 15g vorgesehen. Die Erkennungsspulen 15a, 15b, 15f und 15g sind an den nach außen weisenden kürzeren Stirnseiten der Induktionsspulen angeordnet und dienen nur zur Erkennung der Position eines über genau diese Induktionsspule aufgesetzten Topfes. Die Erkennungsspule 15b kann sowohl für die Induktionsspule 11a der Kochstelle 12a als auch für die Induktionsspule 11c der Kochstelle 12c verwendet werden, da sie zu beiden den gleichen Abstand hat. Entsprechendes gilt für die Erkennungsspule 15e hinsichtlich der Induktionsspulen 11b und 11d.

Die Erkennungsspule 15c in der Mitte zwischen den vier Induktionsspulen 11a bis 11d arbeitet für alle diese vier Induktionsspulen. Sind mehrere Töpfe auf das Induktionskochfeld 21 aufgesetzt bzw. jeweils ein Topf auf eine der Kochstellen 12a bis 12d, so muss für die Erkennungsspulen 15b, 15c und 15e eine Unterscheidungsmöglichkeit geschaffen werden. Dies kann entweder durch codierte Sendesignale der jeweiligen Induktionsspule 11 erfolgen, beispielsweise indem diese für den Erkennungsbetrieb eine individuelle Kennzeichnung senden. Alternativ kann ein zeitlicher Versatz des Betriebs der jeweiligen Induktionsspule 11 als Sender und der Erkennungsspulen 15 als Empfänger vorgesehen sein, wobei dies auch nur die jeweils direkt benachbarten Erkennungsspulen sein können.

In der Fig. 5 ist ähnlich der Darstellung der Fig. 1 und 3 ein alternatives Verfahren an einer alternativen erfindungsgemäßen Vorrichtung dargestellt. An einer rechteckigen Induktionsspule 111 einer Kochstelle 112 sind, ähnlich wie in Fig. 3 dargestellt, benachbart drei Erkennungsspulen 115a, 115b und 115c vorgesehen. Sie weisen den vorbeschriebenen Abstand auf, so dass es in dieser Hinsicht auch der Aufbau aus den Fig. 1 bis 3 sein könnte.

Funktional liegt der Unterschied hier darin, dass nicht eine der Induktionsspulen als Sender arbeitet, beispielsweise wie zuvor beschrieben die Induktionsspule 111, und die anderen Erkennungsspulen 115 als Empfänger. Hier ist vielmehr vorgesehen, dass die drei Erkennungsspulen 115a bis 115c ein eigenes Feld aussenden, welches auch bis zur Mitte der Induktionsspule 111 reichen sollte ober aber zumindest die Induktionsspule 111 deutlich überlappen sollte. Diese Felder sind in Fig. 5 durch die konzentrischen Kreise um die Erkennungsspulen 115a bis 115c herum dargestellt.

Wird nun, wie in Fig. 6 dargestellt, ein Topf 119 ähnlich dezentriert aufgesetzt wie dies in den Fig. 2 und 3 dargestellt ist, so ändern sich die Feldstärken an den Erkennungsspulen 115a bis 115c, insbesondere ergibt sich eine höhere Bedämpfung. Bei der rechten unteren Erkennungsspule 115c erfolgt eine sehr starke Bedämpfung, weil der Topf 119 diese Erkennungsspule 115c nahezu überlappt, also sehr nahe angeordnet ist.

Bei der Erkennungsspule 115b liegt eine mittelstarke Bedämpfung vor, da hier der Abstand zum Topf 119 doch deutlich höher ist als an der Erkennungsspule 115c. Dieser Abstand entspricht dem vorgenannten Luftspalt.

Der Abstand zur oberen Erkennungsspule 115a ist am größten, so dass sich hier die Bedämpfung des Feldes an der Erkennungsspule 115a am geringsten auswirkt. Somit kann, ähnlich wie zur Fig. 2 und 3 beschrieben, auch anhand der Feldstärkenverteilung bzw. Bedämpfung gemäß der Fig. 6 die Position des Topfes 119 zumindest näherungsweise bestimmt werden.

Hat eine hier nicht dargestellte Steuerung des Induktionskochfelds erkannt, dass ein Topf nicht-zentrisch aufgesetzt worden ist, so kann sie dies an eine Bedienperson signalisieren. Dies kann entweder als allgemeine Fehlermeldung erfolgen oder aber als spezifische bezüglich "Topf nicht-zentrisch aufgesetzt". Dies ist unabhängig davon, ob das Verfahren gemäß der Fig. 1 bis 4 oder 5/6 erfolgt.

In nochmals weiterer Ausgestaltung der Erfindung mit noch mehr Komfort kann bestimmt werden, wie weit und in welcher Richtung der Topf dezentrisch aufgesetzt ist. Dann kann eine Bedienperson leichter, genauer und komfortabler den Topf korrekt positionieren.

## Patentansprüche

1. Verfahren zur Erkennung der Position eines Topfes (119) auf einem Induktionskochfeld (21), wobei der Topf (119) über oder im Bereich einer Induktionsspule (111) einer Kochstelle des Induktionskochfelds (21) angeordnet ist, wobei mindestens eine außen benachbart zur Induktionsspule (111) angeordnete oder im Randbereich der Kochstelle angeordnete Erkennungsspule (115) vorgesehen ist, wobei mindestens drei Erkennungsspulen (115) pro Induktionsspule (111) bzw. Kochstelle (112) vorgesehen sind und jede Erkennungsspule (115) ein eigenes Feld erzeugt, das von dem Topf (119) abhängig von seiner Position bedämpft wird und aus der Bedämpfung aller Erkennungsspulen (115) die Position des Topfes (119) an der Kochstelle (112) oder eine Verschiebung des Topfes (119) an der Kochstelle (112) erkannt wird, wobei die Induktionsspule (111) mit einer Frequenz von 17 kHz bis 80 kHz arbeitet, **dadurch gekennzeichnet, dass** eine Frequenz für die Signale der Erkennungsspulen (115) 80 kHz bis 1 MHz beträgt.

2. Verfahren nach Anspruch 1, **dadurch gekennzeichnet, dass** an der Kochstelle (112) bzw. um die Induktionsspule (111) herum mehrere Erkennungsspulen (115) angeordnet sind, vorzugsweise drei, wobei insbesondere die Erkennungsspulen (115) gleichmäßig verteilt angeordnet sind.

3. Verfahren nach Anspruch 1 oder 2, **dadurch gekennzeichnet, dass** mehrere Induktionsspulen (111) vorgesehen sind, vorzugsweise in regelmäßiger Anordnung zueinander, wobei zu jeder Induktionsspule (111) zugehörig nach gleichem Anordnungsmuster Erkennungsspulen (115) vorgesehen sind, wobei vorzugsweise mehrere Erkennungsspulen (115) mindestens zwei Induktionsspulen (111) zugeordnet sind bzw. nahe daran und somit zwischen den Induktionsspulen (111) angeordnet sind.

4. Verfahren nach einem der vorhergehenden Ansprüche, **dadurch gekennzeichnet, dass** eine Frequenz für die Signale der Erkennungsspulen (115) mehr als 150 kHz beträgt.

5. Verfahren nach Anspruch 4, **dadurch gekennzeichnet, dass** eine Frequenz für die Signale der Erkennungsspulen (115) mehr als 200 kHz beträgt.

6. Verfahren nach einem der vorhergehenden Ansprüche, **dadurch gekennzeichnet, dass** bei zentrisch über der Induktionsspule (111) aufgesetztem Topf (119) die Feldstärke an den Erkennungsspulen (115) symmetrisch bzw. gleichartig und gleich stark verringert wird, wobei bei nicht zentrisch aufgesetztem Topf (119) die Feldstärke an den Erkennungsspulen (115) unsymmetrisch verringert wird und aus dem Maß der Unsymmetrie die Position bzw. die Verschiebung von der zentrischen Position des Topfes (119) erkannt wird.

7. Vorrichtung zur Durchführung des Verfahrens nach einem der vorhergehenden Ansprüche, wobei das Induktionskochfeld (21) mehrere Kochstellen (12, 112) aufweist und mehrere Induktionsspulen (11, 111), wobei jeder Kochstelle (12, 112) mindestens eine Induktionsspule (11, 111) zugeordnet ist, wobei ein über oder im Bereich einer Induktionsspule (11, 111) bzw. einer Kochstelle (12, 112) des Induktionskochfelds (21) anzuordnender Topf (19, 119) vorgesehen ist, wobei außen benachbart zur Induktionsspule (11, 111) angeordnete oder im Randbereich der Kochstelle (12, 112) angeordnete Erkennungsspulen (15, 115) vorgesehen sind, wobei die Induktionsspule (11, 111) und die Erkennungsspulen (15, 115) samt ihrer jeweiligen Ansteuerung derart ausgebildet sind, dass die Erkennungsspulen (15, 115) als Sender ein Signal senden und als Empfänger das Signal aufnehmen und einer Auswertung zuführen, wobei das Aufsetzen eines Topfes (19, 119) auf die Kochstelle (12, 112) das ausgesendete Signal verändert zur Erkennung dieser Signaländerung durch die Erkennungsspulen (15, 115) und durch die Auswertung zur Erkennung einer Position des Topfes (19, 119) an der Kochstelle (12, 112) oder zur Erkennung einer Verschiebung des Topfes (19, 119) an der Kochstelle (12, 112) daraus, wobei die Induktionsspule (11, 111) mit einer Frequenz von 17 kHz bis 80 kHz arbeitet, **dadurch gekennzeichnet, dass** eine Frequenz für die Signale der Erkennungsspulen (15, 115) 80 kHz bis 1 MHz beträgt.

8. Vorrichtung nach Anspruch 7, **dadurch gekennzeichnet, dass** an der Kochstelle (12, 112) bzw. um die Induktionsspule (11, 111) herum mehrere Erkennungsspulen (15, 115) angeordnet sind, vorzugsweise drei, wobei insbesondere die Erkennungsspulen (15, 115) gleichmäßig verteilt angeordnet sind.

9. Vorrichtung nach Anspruch 7 oder 8, **dadurch gekennzeichnet, dass** die Abstände der mehreren Erkennungsspulen (15, 115) zueinander um maximal 200% variieren, vorzugsweise um maximal 25% bis 100%.

10. Vorrichtung nach einem der Ansprüche 7 bis 9, **dadurch gekennzeichnet, dass** mehrere Induktionsspulen (11, 111) vorgesehen sind, vorzugsweise in regelmäßiger Anordnung zueinander, wobei zu jeder Induktionsspule (11, 111) zugehörig nach gleichem Anordnungsmuster Erkennungsspulen (15, 115) vorgesehen sind, wobei vorzugsweise mehrere Erkennungsspulen (15, 115) mindestens zwei Induktionsspulen (11, 111) zugeordnet sind bzw. nahe daran und somit zwischen den Induktionsspulen angeordnet sind.

## Claims

1. Method for detecting the position of a pan (119) on an induction cooktop (21), wherein the pan (119) is disposed above or in the region of an induction coil (111) of a cooking zone of the induction cooktop (21), wherein at least one detection coil (115) arranged exterior and adjacent to the induction coil (111) or in a boundary region of the cooking zone is provided, wherein at least three detection coils (115) are provided per induction coil (111) and cooking zone (112), respectively, and each detection coil (115) generates a distinct field which is attenuated by the pan (119) as a function of its position, and the position of the pan (119) on the cooking zone (112), or a shifting of the pot (119) on the cooking zone (112) is detected on the basis of the attenuation of all detection coils (115), wherein the induction coil (111) operates with a frequency of 17 kHz to 80 kHz, **characterized in that** a frequency for the signals of the detection coils (115) is 80 kHz to 1 MHz.

2. Method according to claim 1, **characterized in that** in the cooking zone (112) or in the vicinity around the induction coil (111) a plurality of detection coils (115) are disposed, preferably three coils, wherein in particular the detection coils (115) are disposed in a uniform distribution pattern.

3. Method according to claim 1 or 2, **characterized in that** a plurality of induction coils (111) are provided, preferably in a regular arrangement to each other, wherein detection coils (115) are provided and associated with each induction coil (111) in the same arrangement pattern, wherein preferably a plurality of detection coils (115) are assigned to at least two induction coils (111) and arranged, respectively, close thereto and, thus, between the induction coils (111).

4. Method according to any one of the preceding claims, **characterized in that** a frequency for the signals of the detection coils (115) is more than 150 kHz.

5. Method according claim 4, **characterized in that** a frequency for the signals of the detection coils (115) is more than 200 kHz.

6. Method according to any one of the preceding claims, **characterized in that** with a pan (119) placed centrally above the induction coil (111) the field strength on the detection coils (115) is reduced in a manner symmetrical or uniform and to the same degree, wherein with a pan (119) not centrally placed-on the field strength on the detection coils (115) is reduced in a non-symmetrical manner and the position or the shifting from the central position of the pan (119) is detected based on the amount of non-symmetry.

7. Device for implementing the method according to any one of the preceding claims, wherein the induction cooktop (21) has a plurality of cooking zones (12, 112) and a plurality of induction coils (11, 111), wherein each cooking zone (12, 112) is associated with at least one induction coil (11, 111), wherein a pan (19, 119) to be disposed above or in the region of an induction coil (11, 111) or of a cooking zone (12, 112) of the induction cooktop (21) is provided, wherein detection coils (15, 115) arranged exterior and adjacent to the induction coil (11, 111) or in a boundary region of the cooking zone (12, 112) are provided, wherein the induction coil (11, 111) and the detection coils (15, 115) together with their respective control system are configured such that the detection coils (15, 115) send a signal as a transmitter and receive a signal as a receiver and supply it for evaluation, wherein placing a pan (19, 119) onto the cooking zone (12, 112) modulates the emitted signal for detecting said signal modulation by the detection coils (15, 115) and by the evaluation for detecting of a position of the pan (19, 119) on the cooking zone (12, 112) or for detecting of a shifting move of the pan (19, 119) on the cooking zone (12, 112) therefrom, wherein the induction coil (11, 111) operates with a frequency of 17 kHz to 80 kHz, **characterized in that** a frequency for the signals of the detection coils (15, 115) is 80 kHz to 1 MHz.

8. Device according to claim 7, **characterized in that** in the cooking zone (12, 112) or in the vicinity around the induction coil (11, 111) a plurality of detection coils (15, 115) are disposed, preferably three coils, wherein in particular the detection coils (15, 115) are disposed in a uniform distribution pattern.

9. Device according to claim 7 or 8, **characterized in that** the distances of the plurality of detection coils (15, 115) to each other vary by a maximum of 200 %, preferably by a maximum of 25 % to 100 %.

10. Device according to any to claims 7 to 9, **characterized in that** a plurality of induction coils (11, 111) are provided, preferably in a regular arrangement to each other, wherein detection coils (15, 115) are provided and associated with each induction coil (11, 111) in the same arrangement pattern, wherein preferably a plurality of detection coils (15, 115) are assigned to at least two induction coils (11, 111) and arranged, respectively, close thereto and, thus, between the induction coils.

## Revendications

1. Procédé destiné à identifier la position d'une marmite (119) sur une plaque de cuisson à induction (21), la marmite (119) étant placée au-dessus ou dans la région d'une bobine d'inductance (111) d'une zone de cuisson de la plaque de cuisson à induction (21), au moins une bobine de détection (115) placée à l'extérieur au voisinage de la bobine d'inductance (111) ou dans la région marginale de la zone de cuisson étant prévue, au moins trois bobines de détection (115) étant prévues par bobine d'inductance (111) ou par zone de cuisson (112) et chaque bobine de détection (115) générant une propre zone qui subit une atténuation par la marmite (119) en fonction de sa position et à partir de l'atténuation de toutes les bobines de détection (115), la position de la marmite (119) sur la zone de cuisson (112) ou un déplacement de la marmite (119) sur la zone de cuisson (112) étant identifié(e), la bobine d'inductance (111) fonctionnant avec une fréquence de 17 kHz à 80 kHz, **caractérisé en ce qu'**une fréquence pour les signaux des bobines de détection (115) s'élève à de 80 kHz à 1 MHz.

2. Procédé selon la revendication 1, **caractérisé en ce que** sur la zone de cuisson (112) ou autour de la bobine d'inductance (111) sont placées plusieurs, de préférence trois bobines de détection (115), notamment les bobines de détection (115) étant placées en étant régulièrement distribuées.

3. Procédé selon la revendication 1 ou 2, **caractérisé en ce que** plusieurs bobines d'inductance (111) sont prévues, de préférence en disposition régulière les unes par rapport aux autres, des bobines de détection (115) appartenant à chaque bobine d'inductance (111) étant prévues selon un même motif de placement, de préférence plusieurs bobines de détection (115) étant associées à au moins deux bobines d'inductance (111) ou placées à leur proximité et ainsi entre les bobines d'inductance (111).

4. Procédé selon l'une quelconque des revendications précédentes, **caractérisé en ce qu'**une fréquence pour les signaux des bobines de détection (115) s'élève à plus de 150 kHz.

5. Procédé selon la revendication 4, **caractérisé en ce qu'**une fréquence pour les signaux des bobines de détection (115) s'élève à plus de 200 kHz.

6. Procédé selon l'une quelconque des revendications précédentes, **caractérisé en ce que** lorsque la marmite (119) est placée en étant centrée au-dessus de la bobine d'inductance (111), l'intensité du champ sur les bobines de détection (115) se réduit de manière symétrique ou de la même manière et de la même force, lorsque la marmite (119) n'est pas placée en étant centrée, l'intensité de champ sur les bobines de détection (115) se réduisant de manière asymétrique et à partir de la dimension de l'asymétrie, la position ou le déplacement de la position centrée de la marmite (119) étant détecté(e).

7. Dispositif destiné à réaliser le procédé selon l'une quelconque des revendications précédentes, la plaque de cuisson à induction (21) comportant plusieurs zones de cuisson (12, 112) et plusieurs bobines d'inductance (11, 111), à chaque zone de cuisson (12, 112) étant associée au moins une bobine d'inductance (11, 111), une marmite (19, 119) destinée à être placée au-dessus ou dans la région d'une bobine d'inductance (11, 111) ou d'une zone de cuisson (12, 112) de la plaque de cuisson à induction (21) étant prévue, des bobines de détection (15, 115) placées à l'extérieur, au voisinage de la bobine d'inductance (11, 111) ou dans la région marginale de la zone de cuisson (12, 112) étant prévues, la bobine d'inductance (11, 111) et les bobines de détection (15, 115) avec leur dispositif d'amorçage respectif étant conçues de telle sorte qu'en qualité d'émetteurs, les bobines de détection (15, 115) envoient un signal et en qualité de récepteur, captent le signal et l'amènent vers un système d'évaluation, la pose d'une marmité (19, 119) sur la zone de cuisson (12, 112) modifiant le signal envoyé pour l'identification de cette modification de signal par les bobines de détection (15, 115) et par le système d'évaluation, pour la détection à partir de celle-ci d'une position de la marmite (19, 119) sur la zone de cuisson (12, 112) ou pour la détection d'un déplacement de la marmite (19, 119) sur la zone de cuisson (12 112), la bobine d'inductance (11, 111) fonctionnant avec une fréquence de 17 kHz à 80 kHz, **caractérisé en ce qu'**une fréquence pour les signaux des bobines de détection (15, 115) s'élève à de 80 kHz à 1 MHz .

8. Dispositif selon la revendication 7, **caractérisé en ce que** sur la zone de cuisson (12, 112) ou autour de la bobine d'inductance (11, 111) sont placées plusieurs, de préférence trois bobines de détection (15, 115), notamment les bobines de détection (15, 115) étant placées en étant distribuées régulièrement.

9. Dispositif selon la revendication 7 ou 8, **caractérisé en ce que** les écarts mutuels entre les plusieurs bobines de détection (15, 115) varient d'un maximum de 200 %, de préférence d'un maximum de 25 % à 100 %.

10. Dispositif selon l'une quelconque des revendications 7 à 9, **caractérisé en ce que** plusieurs bobines d'inductance (11, 111) sont prévues, de préférence en disposition régulière les unes par rapport aux autres, des bobines de détection (15, 115) appartenant à chaque bobine d'inductance (11, 111) étant prévues selon un même motif de placement, de préférence plusieurs bobines de détection (15, 115) étant associées à au moins deux bobines d'inductance (11, 111) ou placées à leur proximité et ainsi entre les bobines d'inductance.
